# FASCICULE DE BREVET EUROPEEN

(11) **EP 0 352 393 B1**
(45) Date de publication et mention de la délivrance du brevet: **02.06.1993**
(21) Numéro de dépôt: 88403366.3
(22) Date de dépôt: 30.12.1988
(51) Int. Cl.: C13F 3/00, A23L 1/236

(54) **Nouveau produit édulcorant alimentaire à base de saccharose et d'édulcorant intense et procédés pour le préparer**
Nahrungssüssmittel auf der Basis von Saccharose und von intensiven Süssstoffen sowie Verfahren zur Herstellung derselben
Food-sweetening compound based on sucrose and a strong sweetener, and process to prepare it

(30) Priorité: 25.07.1988 FR 8810004
(43) Date de publication de la demande: 31.01.1990
(73) Titulaire: ERIDANIA BEGHIN-SAY, F-59239 Thumeries (FR)
(72) Inventeur: Genermont, Gérard, F-94200 Ivry (FR); Lepiètre, Guy, F-75019 Paris (FR)
(74) Mandataire: David, Daniel

(56) Documents cités:
- EP-A- 0 052 919
- EP-A- 0 102 032
- EP-A- 0 106 910
- EP-A- 0 218 570
- EP-A- 0 219 150

## Description

La présente invention concerne un nouveau produit édulcorant alimentaire à base de saccharose et d'édulcorant intense ainsi que des procédés pour le préparer. Plus spécifiquement, la présente invention concerne un nouveau produit édulcorant granulaire contenant du saccharose et au moins un édulcorant intense dont la quantité peut atteindre 50 % en poids dudit produit édulcorant.

Les édulcorants intenses, tel la saccharine, les saccharinates, l'acésulfame, et surtout les édulcorants du type dipeptide, c'est à dire les esters de l'aspartyl-phénylalanine dont le plus utilisé est l'ester de méthyle, l'α-L-aspartyl-L- phénylalanine méthyl ester, connu sous l'appellation d'aspartame (AP), sont largement utilisés dans l'industrie alimentaire du fait de leur pouvoir sucrant élevé - au moins égal à environ 150 fois celui du saccharose.

Certaines propriétés des édulcorants intenses peuvent toutefois rendre leur utilisation difficile et en particulier engendrer des problèmes lors de leur incorporation dans des produits alimentaires. Parmi celles-ci, on peut citer :
- leur solubilité médiocre et leur faible mouillabilité ;
- le fait qu'ils deviennent collants à l'humidité et tendent à former des agglomérats ;
- leur pouvoir sucrant extrêmement élevé qui rend leur dosage délicat (alors que celui-ci doit être très précis) ;
- la présence de fines qui rend leur manipulation malaisée ;
- leur instabilité au stockage.

Diverses solutions ont été proposées pour palier les inconvénients liés à l'utilisation des édulcorants intenses dans l'industrie alimentaire. Les travaux récents ont été surtout dirigés sur l'aspartame qui est un édulcorant intense dont l'utilisation est très répandue.

L'EP-A-0102032 décrit un produit édulcorant liquide comprenant de l'aspartame et un agent dispersant aqueux, comprenant de préférence un sucre. Un tel produit liquide n'est ni facile à stocker ni facile à doser de façon précise.

L'EP-A-0106910 décrit un produit édulcorant solide sous forme de produits moulés, par exemple sous forme de cubes, contenant un édulcorant à base de dipeptide, l'aspartame étant préféré, et au moins un excipient pouvant être du saccharose. La quantité d'édulcorant à base de dipeptide est de 0,3 à 30 % en poids par rapport à l'excipient. Cependant, quand l'excipient comprend principalement du saccharose, la quantité d'édulcorant intense à base de dipeptide doit être de 2,0 - 10 % en poids par rapport à l'excipient : dans le cas où la proportion d'excipient est plus faible, la solubilité et la mouillabilité de l'édulcorant à base de dipeptide ne sont que médiocrement améliorées. En outre, le produit obtenu est alors trop fin et sa manipulation devient de ce fait très mal aisée (page 3, 1. 21 à page 4, 1. 1 et page 5, 1. 19 à page 6, 1. 9). Autrement dit, dans le cas d'une composition contenant un édulcorant à base de dipeptide, par exemple de l'aspartame, et du saccharose, la quantité d'aspartame ne doit pas dépasser 9 % en poids de la composition totale. De plus, le produit de l'EP-A-0106910 est sous une forme moulée, par exemple en cubes, ce qui empêche de l'incorporer tel quel de façon homogène dans les produits alimentaires comme par exemple des glaces, des yaourts ou des produits sous forme de poudre.

L'EP-A-0 052919 décrit un produit cristallisé, à base de sucre comprenant un édulcorant intense.

Cependant, le produit obtenu est également trop fin.

Un objet de la présente invention est de fournir un produit édulcorant ayant un pouvoir sucrant largement supérieur à celui du saccharose et pouvant être incorporé de façon précise et homogène dans divers produits alimentaires, que ces produits soient liquides, semi-liquides, sous forme de pâte ou de poudre.

Un autre objet de l'invention est de fournir un tel produit qui soit stable au stockage et qui soit de manipulation aisée.

Un objet de l'invention est encore de fournir un tel produit ayant une solubilité et mouillabilité satisfaisantes.

Un objet de l'invention est aussi de fournir un produit édulcorant à base de saccharose et d'édulcorant intense pouvant contenir jusqu'à 50 % en poids d'édulcorant intense.

Un objet de l'invention est en outre de fournir un produit édulcorant à base de saccharose et d'édulcorant intense pouvant comprendre plusieurs édulcorants intenses.

D'autres objets et avantages de l'invention apparaîtront à la lecture de la description ci-après.

La présente invention répond aux objets ci-dessus et fournit un produit édulcorant granulaire comprenant du saccharose et au moins un édulcorant intense caractérisé en ce qu'il contient de 50 à 99 % en poids de saccharose et de 1 à 50 % d'au moins un édulcorant intense, en ce que sa densité apparente est comprise entre 0,4 et 0,7 g/cm³, de préférence entre 0,45 et 0,55 g/cm³, et en ce que le diamètre moyen des grains est compris entre 150 et 500 µm, de préférence égal à environ 200 µm.

Pour des raisons de simplification de la terminologie, l'expression "édulcorant intense" devra être comprise dans la présente description ainsi que dans les revendications comme pouvant définir un ou plusieurs édulcorants intenses.

La présente invention fournit également plusieurs procédés de préparation de ce nouveau produit édulcorant.

Le premier, selon l'invention, comprend les étapes suivantes :
a) préparation de particules de saccharose de diamètre moyen compris entre 150 et 500 µm comprenant les étapes de
   a1) granulation du saccharose en phase humide dans un appareil de granulation en continu dans lequel est alimenté, à sa partie supérieure, le saccharose cristallisé ayant un diamètre moyen compris entre 80 et 100 µm avec le cas échéant une partie du support complémentaire, éventuellement prémélangé audit saccharose cristallisé, et on procède à une addition d'eau, sensiblement au niveau de l'alimentation dudit saccharose cristallisé, de l'air chaud étant soufflé de façon ascendante dans ledit appareil de granulation ;
   a2) séchage et refroidissement, sur un lit fluidisé relié à la partie inférieure dudit appareil de granulation, des particules de saccharose formées dans l'étape a1) ;
   a3) tamisage des particules provenant de l'étape a2) de façon à obtenir des particules de saccharose ayant un diamètre moyen compris entre 150 et 500 µm ;
b) mélange des particules de saccharose provenant de l'étape a3) avec l'édulcorant intense sous forme de poudre et tout ou le reste de l'éventuel support complémentaire, dans des conditions modérées pendant un temps suffisant pour obtenir le produit souhaité.

Le deuxième procédé, selon l'invention, comprend les étapes suivantes :
a1) granulation en phase humide dans un appareil de granulation en continu dans lequel on alimente à sa partie supérieure le saccharose cristallisé ayant un diamètre moyen compris entre 80 et 100 µm avec l'édulcorant intense cristallisé ayant un diamètre moyen inférieure à environ 500 µm, éventuellement prémélangé audit saccharose cristallisé, et on procède à une addition d'eau sensiblement au niveau de l'alimentation des produits de départ cristallisés, de l'air chaud étant soufflé de façon ascendante dans ledit appareil de granulation ;
a2) séchage et refroidissement, sur un lit fluidisé relié à la partie inférieure dudit appareil de granulation, des particules d'édulcorant granulaire formées dans l'étape a1) ;
a3) tamisage des particules provenant de l'étape a2) de façon à obtenir des particules de l'édulcorant granulaire souhaité ayant un diamètre moyen compris entre 150 et 500 µm.

Selon une variante du premier procédé ci-dessus, constituant le troisième procédé selon l'invention, une partie de l'édulcorant intense est ajoutée au niveau de l'étape de granulation a1), le complément étant ajouté au niveau de l'étape b).

L'addition d'eau mentionnée dans l'étape a1) des procédés de l'invention peut consister en une injection de vapeur d'eau ou en une pulvérisation d'eau ou d'une solution de granulation.

Comme édulcorant intense utilisable dans la présente invention on peut citer, à titre d'exemple, la saccharine, les saccharinates, l'acésulfame, et les édulcorants de type dipeptide, c'est-à-dire les esters de l'aspartyl-phénylalanine dont le plus utilisé est l'α-L-aspartyl-L-phénylalanine méthyl ester connu sous le nom d'aspartame (AP). Cette liste n'est pas limitative.

Le nouveau produit alimentaire de la présente invention à base de saccharose et d'édulcorant intense peut en outre comprendre un support complémentaire composé d'un ou plusieurs constituants tels les gélifiants, les texturants, les stabilisants, des exemples de tels constituants sont les pectines, les protéines animales et végétales, en particulier les protéines laitières, les fibres, la carboxyméthyl-cellulose, les cyclodextrines, etc.

Le produit édulcorant de la présente invention contenant un support complémentaire peut-être préparé de diverses façons. Ledit support complémentaire peut être ajouté au cours de l'étape b) de mélange dans des conditions modérées, soit avec la totalité de l'édulcorant intense, dans le cas du premier procédé ci-dessus, soit avec une partie de l'édulcorant intense, dans le cas du troisième procédé ci-dessus, soit seul dans le cas du deuxième procédé ci-dessus (dans ce dernier cas, l'étape b) est ajoutée au procédé).

Selon une variante des procédés de préparation du produit édulcorant de la présente invention contenant un support complémentaire, une partie de ce dernier peut être ajoutée au niveau de l'étape a1), le reste étant ajouté au niveau de l'étape b).

Comme indiqué plus haut, l'addition d'eau mentionnée dans l'étape a1) des procédés de l'invention peut consister en une injection de vapeur d'eau ou en une pulvérisation d'eau ou d'une solution de granulation. Ladite solution de granulation peut par exemple être un sirop de saccharose ou bien une solution aqueuse d'un support complémentaire, par exemple une solution gélifiante de pectine.

Ainsi, il est possible dans certains cas d'introduire tout ou partie de l'éventuel support complémentaire via la pulvérisation dans l'étape de granulation a1) du procédé d'une solution dudit support complémentaire. Pour mieux illustrer la présente invention un mode d'obtention d'un produit édulcorant alimentaire granulaire selon l'invention est décrit plus en détails ci-dessous, à titre d'exemple.

Du sucre glace, c'est à dire, du saccharose cristallisé ayant un diamétre moyen compris entre 80 et 100 µm, est alimenté au moyen d'un dispositif de dosage volumétrique ou gravimétrique, par exemple un doseur à vis, à la partie supérieure d'une chambre de granulation. La partie inférieure de cette chambre de granulation communique avec un lit fluidisé dans lequel on souffle de l'air dont la température décroît de l'amont vers l'aval, depuis une température > 100 °C (air chaud) jusqu'à une température de 15 - 20 ° C (air froid). On injecte dans la chambre de granulation, sensiblement au niveau de l'incorporation du sucre glace, de la vapeur d'eau qui crée, conjointement avec l'air chaud soufflé en amont du lit fluidisé, une turbulence qui provoque l'agglomération des particules de sucre glace entre elles et leur granulation subséquente. Les particules agglomérées et granulées tombent par gravité à la partie inférieure de la chambre de granulation et sont reprises par le courant d'air du lit fluidisé ; elles avancent sur le lit fluidisé et sont refroidies par le courant d'air froid à 15 - 20 °C avant d'être évacuées du lit fluidisé pour être envoyées au tamisage, pour fournir des particules de saccharose ayant une granulation appropriée (diamètre moyen compris entre 150 et 500 µm). Ces particules de saccharose sont ensuite mélangées avec l'édulcorant intense sous forme de poudre dans un mélangeur "doux", par exemple un mélangeur à ruban ou à socs, ayant une vitesse de rotation peu élevée. On peut incorporer la quantité requise d'édulcorant intense en une ou plusieurs fois.

A titre d'exemple, pour fabriquer 50 kg de produit selon l'invention contenant 30 kg de saccharose et 20 kg d'édulcorant intense, on peut utiliser un mélangeur à ruban de 200 litres dont la vitesse de rotation est 30 - 40 tours/min. On peut incorporer aux 30 kg de particules saccharose tamisées, les 20 kg d'édulcorant intense en une seule fois, en effectuant le mélange pendant 15 à 20 min, ou bien incorporer 3 fois 6,7 kg d'édulcorant intense, le temps de mélange entre chaque ajout étant de 5 min et le mélange final étant fixé à 10 min. D'une façon générale, le temps de mélange des particules de saccharose tamisées après leur sortie du lit fluidisé avec l'édulcorant intense sera déterminé de façon à être suffisant pour obtenir une incorporation complète de l'édulcorant intense dans les particules de saccharose et une homogénéité totale du produit.

Le produit de l'invention, obtenu par exemple selon un procédé tel que décrit ci-dessus, n'est pas un simple mélange de saccharose et d'édulcorant intense. On a effectué à cet égard des essais de sédimentation par ultra-sons sur un produit selon l'invention contenant 40 % en poids d'AP et 60 % en poids de saccharose. Des dosages à différentes hauteurs n'ont révélé aucun écart significatif des composants.

Le nouveau produit édulcorant de l'invention ne comprend pas de fines et est de ce fait de manipulation aisée. Il est stable au stockage, et ne forme pas d'agglomérats.

Il est facile à doser de façon précise du fait à la fois de sa forme granulaire et de sa faible densité apparente.

Il se dissout très bien dans l'eau et sa mouillabilité est excellente. A titre d'exemple, 2,5 g de produit selon l'invention contenant 1,5 g de saccharose et 1 g d'AP se dissolvent dans un litre d'eau à 20 °C 4 fois plus rapidement qu'1 g d'AP seul.

En outre, à pouvoir sucrant égal à celui du saccharose, le produit selon l'invention n'apporte qu'un nombre de calories réduit, voire négligeable. Ainsi par exemple, un produit selon l'invention contenant 60 % en poids de saccharose et 40 % en poids d'AP aura un pouvoir sucrant égal à environ 80 fois celui du saccharose ; en d'autres termes, à pouvoir sucrant égal à celui du saccharose, ce produit n'apportera q'un nombre de calories correspondant à moins de 1 % de celui qui aurait été apporté par le saccharose, ce qui est négligeable.

Le nouveau produit édulcorant de l'invention peut être ajouté à des produits alimentaires divers, comme par exemple les boissons, les glaces, les produits laitiers tels les yaourts et le fromage blanc, la confiserie, ainsi qu'à des produits alimentaires sous forme de poudre, etc .

La présente invention permet de réaliser une formulation adaptée à chaque cas particulier spécifique éventuel, en choisissant notamment le(s) édulcorant(s) intense(s) présent(s) et en ajustant leur dosage.

## Revendications

1. Produit édulcorant alimentaire granulaire comprenant du saccharose et au moins un édulcorant intense caractérisé en ce qu'il contient de 50 à 99 % en poids de saccharose et de 1 à 50 % en poids d'au moins un édulcorant intense, en ce que sa densité apparente est comprise entre 0,4 et 0,7 g/cm³ et en ce que le diamètre moyen des grains est compris entre 150 et 500 µm.

2. Produit édulcorant selon la revendication 1 caractérisé par le fait que sa densité apparente est comprise entre 0,45 et 0,55 g/cm³.

3. Produit édulcorant selon l'une des revendications 1 et 2 caractérisé par le fait que le diamètre moyen des grains est égal à environ 200 µm.

4. Produit édulcorant selon l'une quelconque des revendications 1 à 3 caractérisé par le fait qu'il comprend en outre un support complémentaire.

5. Produit édulcorant selon la revendication 4 caractérisé par le fait que ledit support complémentaire est composé d'un ou plusieurs constituant choisis parmi les gélifiants, les texturants et let stabilisants tels les pectines, les protéines animales et végétales, en particulier les protéines laitières, les fibres, la carboxyméthyl-cellulose et les cyclodextrines.

6. Procédé de préparation d'un produit édulcorant selon l'une des revendications 1 à 5 comprenant les étapes suivantes :
a) préparation de particules de saccharose de diamètre moyen compris entre 150 et 500 µm comprenant les étapes de
a1) granulation du saccharose en phase humide dans un appareil de granulation en continu dans lequel est alimenté, à sa partie supérieure, le saccharose cristallisé ayant un diamètre moyen compris entre 80 et 100 µm avec le cas échéant une partie du support complémentaire, éventuellement prémélangé audit saccharose cristallisé, et on procède à une addition d'eau, sensiblement au niveau de l'alimentation dudit saccharose cristallisé, de l'air chaud étant soufflé de façon ascendante dans ledit appareil de granulation ;
a2) séchage et refroidissement, sur un lit fluidisé relié à la partie inférieure dudit appareil de granulation, des particules de saccharose formées dans l'étape a1) ;
a3) tamisage des particules provenant de l'étape a2) de façon à obtenir des particules de saccharose ayant un diamètre moyen compris entre 150 et 500 µm ;
b) mélange des particules de saccharose provenant de l'étape a3) avec l'édulcorant intense sous forme de poudre et tout ou le reste de l'éventuel support complémentaire, dans des conditions modérées pendant un temps suffisant pour obtenir le produit souhaité.

7. Procédé de préparation d'un produit édulcorant selon l'une des revendications 1 à 5 comprenant les étapes de :
a1) granulation en phase humide dans un appareil de granulation en continu dans lequel on alimente à sa partie supérieure le saccharose cristallisé ayant un diamètre moyen compris entre 80 et 100 µm avec l'édulcorant intense cristallisé ayant un diamètre moyen inférieur à environ 500 µm et le cas échéant le support complémentaire, éventuellement prémélangés audit saccharose cristallisé, et on procède à une addition d'eau sensiblement au niveau de l'alimentation des produits de départ cristallisés, de l'air chaud étant soufflé de façon ascendante dans ledit appareil de granulation ;
a2) séchage et refroidissement, sur un lit fluidisé relié à la partie inférieure dudit appareil de granulation, des particules d'édulcorant granulaire formées dans l'étape a1) ;
a3) tamisage des particules provenant de l'étape a2) de façon à obtenir des particules de l'édulcorant granulaire souhaité ayant un diamètre moyen compris entre 150 et 500 µm.

8. Procédé de préparation d'un produit édulcorant selon l'une des revendications 1 à 5 comprenant les étapes de :
a) préparation de particules d'édulcorant de diamètre moyen compris entre 150 et 500 µm comprenant les étapes de :
a1) granulation en phase humide dans un appareil de granulation en continu dans lequel on alimente à sa partie supérieure le saccharose cristallisé ayant un diamètre moyen compris entre 80 et 100 µm avec une partie de l'édulcorant intense ayant un diamètre moyen inférieur à environ 500 µm et le cas échéant une partie du support complémentaire, éventuellement prémélangés audit saccharose cristallisé, et on procède à une addition d'eau sensiblement au niveau de l'alimentation des produits de départ cristallisés, de l'air chaud étant soufflé de façon ascendante dans ledit appareil de granulation;
a2) séchage et refroidissement, sur un lit fluidisé relié à la partie inférieure dudit appareil de granulation, des particules d'édulcorant granulaire formées dans l'étape a1) ;
a3) tamisage des particules provenant de l'étape a2) de façon à obtenir des particules d'édulcorant granulaire ayant un diamètre moyen compris entre 150 et 500 µm ;
b) mélange des particules d'édulcorant granulaire provenant de l'étape a3) avec le reste de l'édulcorant intense sous forme de poudre et tout ou le reste de l'éventuel support complémentaire, dans des conditions modérées pendant un temps suffisant pour obtenir le produit souhaité.

9. Procédé selon la revendication 7 comprenant l'étape supplémentaire de :
b) mélange des particules d'édulcorant granulaire provenant de l'étape a3) avec la totalité du support complémentaire, dans des conditions modérées pendant un temps suffisant pour obtenir le produit souhaité, si le support complémentaire n'a pas été alimenté à l'étape a1).

10. Procédé selon l'une quelconque des revendications 6 à 9 dans lequel ladite addition d'eau de l'étape a1) consiste en une injection de vapeur d'eau.

11. Procédé selon l'une quelconque des revendications 6 à 9 dans lequel ladite addition d'eau de l'étape a1) consiste en une pulvérisation d'eau ou d'une solution de granulation,

12. Procédé selon la revendication 11 dans lequel ladite solution de granulation est un sirop de saccharose.

13. Procédé selon la revendication 11 dans lequel ladite solution de granulation est une solution du support complémentaire, par exemple une solution de gélifiant.

## Claims

1. Granular food sweetener comprising saccharose and at least one intense sweetener characterized in that it contains from 50 to 99% by weight of saccharose and from 1 to 50% by weight of at least one intense sweetener, in that its apparent density lies between 0.4 and 0.7 g/cm³ and in that the mean grain diameter lies between 150 and 500 µm.

2. Sweetener according to Claim 1 characterized in that its apparent density lies between 0.45 and 0.55 g/cm³.

3. Sweetener according to either of Claims 1 or 2 characterized in that the mean grain diameter is equal to approximately 200 µm.

4. Sweetener according to any of the Claims 1 to 3 characterized in that it includes in addition a supplementary base.

5. Sweetener according to Claim 4 characterized in that the said supplementary base is composed of one or more constituents chosen from among gelling agents, texturing agents and stabilizers such as pectins, animal and vegetable proteins, in particular milk proteins, fibres, carboxymethyl-cellulose and cyclodextrins.

6. Preparation process for a sweetener according to one of the Claims 1 to 5 comprising the following stages :
a) the preparation of saccharose particles having a mean diameter of between 150 and 500 µm comprising the following stages :
a1) wet granulation of saccharose in a continuous granulator, into the upper part of which the crystallized saccharose, having a mean diameter of between 80 and 100 µm, is fed, and if appropriate with part of the supplementary base, possibly premixed with the said crystallized saccharose, followed by an addition of water, essentially at the level at which the saccharose is fed, hot air being blown upwards through the said granulator ;
a2) drying and cooling the particles of saccharose formed in stage a1) in a fluidized bed connected to the lower part of the said granulator;
a3) sieving the particles from stage a2) so as to obtain saccharose particles having a mean diameter of 150 to 500 µm ;
b) mixing the particles of saccharose from stage a3) with the intense sweetener in powdered form and all or the remainder of any supplementary base, under moderate conditions for a period of time sufficient to give the desired product.

7. Preparation process for a sweetener according to one of the Claims 1 to 5 comprising the following stages :
a1) wet granulation of saccharose in a continuous granulator, into the upper part of which the crystallized saccharose, having a mean diameter of between 80 and 100 µm, is fed, together with the crystallized intense sweetener having a mean diameter of less than 500 µm, and where appropriate the supplementary base, possibly premixed with the said crystallized saccharose, followed by an addition of water, essentially at the level at which the starting crystallized products are fed, hot air being blown upwards through the said granulator;
a2) drying and cooling the particles of granular sweetener formed in stage a1) in a fluidized bed connected to the lower part of the said granulator;
a3) sieving the particles from stage a2) so as to obtain particles of the desired granular sweetener having a mean diameter of between 150 to 500 µm.

8. Preparation process for a sweetener according to one of the Claims 1 to 5 comprising the following stages :
a) the preparation of saccharose particles having a mean diameter of between 150 and 200 µm comprising the following stages :
a1) wet granulation of saccharose in a continuous granulator, into the upper part of which the crystallized saccharose, having a mean diameter of between 80 and 100 µm, is fed, together with part of the intense sweetener having a mean diameter less than approximately 500 µm and if appropriate with part of the supplementary base, possibly premixed with the said crystallized saccharose, followed by an addition of water, essentially at the level at which the starting crystalline products are fed, hot air being blown upwards through the said granulator;
a2) drying and cooling the particles of granular sweetener formed in stage a1) in a fluidized bed connected to the lower part of the said granulator;
a3) sieving the particles from stage a2) so as to obtain particles of granular sweetener having a mean diameter of 150 to 500 µm;
b) mixing the particles of granular sweetener from stage a3) with the rest of the intense sweetener in powdered form and all or the remainder of any supplementary base, under moderate conditions for a period of time sufficient to give the desired product.

9. Process according to Claim 7 comprising an additional stage consisting of :
b) mixing the particles of granular sweetener from stage a3) with all the supplementary base, under moderate conditions for a period of time sufficient to give the desired product, if the supplementary base has not been added in stage a1).

10. Process according to any of the Claims 6 to 9 in which the said addition of water in stage a1) consists of an injection of steam.

11. Process according to any of the Claims 6 to 9 in which the said addition of water in stage a1) consists of a water spray or a spray of granulating solution.

12. Process according to Claim 11 in which the said granulating solution is a saccharose syrup.

13. Process according to Claim 11 in which the said granulating solution is a solution of the supplementary base, for example a solution of a gelling agent.

## Patentansprüche

1. Ein körniges süßendes Nahrungsmittel enthaltend Saccharose und zumindest einen starken Süßstoff, dadurch gekennzeichnet, daß es von 50 bis 99 Gew.-% Saccharose und von 1 bis 50 Gew.-% zumindest eines starken Süßstoffes enthält, das sein Schüttgewicht zwischen 0,4 und 0,7 g/cm³ enthalten ist, und daß der mittlere Durchmesser der Körner zwischen 150 und 500 µm enthalten ist.

2. Süßendes Mittel nach Anspruch 1, dadurch gekennzeichnet, daß sein Schüttgewicht zwischen 0,45 und 0,55 g/cm³ enthalten ist.

3. Süßendes Mittel nach einem der Ansprüche 1 und 2, dadurch gekennzeichnet, daß der mittlere Durchmesser der Körner ungefähr gleich 200 µm ist.

4. Süßendes Mittel gemäß einem der Ansprüche 1 bis 3, dadurch gekennzeichnet, daß es überdies ein ergänzendes Trägermaterial enthält.

5. Süßendes Mittel gemäß Anspruch 4, dadurch gekennzeichnet, daß das ergänzende Trägermaterial aus einem oder mehreren Bestandteilen ausgewählt aus den Geliermitteln, den Strukturfestigern und den Stabilisatoren wie den Pektinen, den tierischen oder pflanzlichen Eiweißen, insbesondere den Eiweißen der Milch, den Fasern, der Carboxymethylcellulose und den Cyclodextrinen zusammengesetzt ist.

6. Verfahren zur Herstellung eines süßenden Mittels gemäß einem der Ansprüche 1 bis 5, welches die folgenden Schritte umfaßt:
a) Herstellen von Saccharoseteilchen vom mittleren Durchmesser enthalten zwischen 150 bis 500 µm umfassend die Schritte der
a1) Granulation von Saccharose in feuchtem Zustand in einem im Durchlaufverfahren arbeitenden Granulierapparat, in dessen oberem Teil die kristalline Saccharose mit einem mittleren Durchmesser enthalten zwischen 80 und 100 µm mit gegebenenfalls einem Teil des ergänzenden Trägermaterials, eventuell vorgemischt mit der kristallinen Saccharose, eingespeist wird, und man eine Zugabe von Wasser, merklich in gleicher Höhe mit der Einspeisung der kristallinen Saccharose, vornimmt, wobei heiße Luft, aufsteigend in den Granulierapparat geblasen wird;
a2) Trocknen und Abkühlen auf einem Wirbelbett, das mit dem unteren Teil des Granulierapparates verbunden ist, der in Schritt a1) gebildeten Saccharosepartikel;
a3) Sieben der aus Schritt a2) stammenden Partikel, um Saccharoseteilchen mit einem mittleren Durchmesser enthalten zwischen 150 und 500 µm zu erhalten;
b) Mischen der Saccharosepartikel, die aus Schritt a3) stammen, mit dem starken Süßstoff in Pulverform und dem Ganzen oder dem Rest des eventuellen ergänzenden Trägermaterials unter gemäßigten Bedingungen in einer ausreichenden Zeit um das gewünschte Produkt zu erhalten.

7. Verfahren zur Herstellung eines süßenden Mittels gemäß einem der Ansprüche 1 bis 5, welches die folgenden Schritte umfaßt:
a1) Granulation in feuchtem Zustand in einem im Durchlaufverfahren betriebenen Granulierapparat, in dessen oberem Teil man die kristalline Saccharose mit einem mittleren Durchmesser enthalten zwischen 80 und 100 µm mit dem starken kristallinen Süßstoff mit einem mittleren unteren Durchmesser von ungefähr 500 µm und gegebenenfalls dem ergänzenden Trägermaterial, welche gegebenenfalls mit der kristallinen Saccharose vorgemischt sind, einspeist und man eine Zugabe von Wasser merklich in gleicher Höhe der Einspeisung der kristallinen Ausgangserzeugnisse vornimmt, wobei heiße Luft aufsteigend in den Granulierapparat geblasen wird;
a2) Trocknen und Abkühlen auf einem Wirbelbett, das mit dem unteren Teil des Granulierapparates verbunden ist, der im Schritt a1) gebildeten Teilchen des körnigen Süßstoffes;
a3) Sieben der aus Schritt a2) stammenden Partikel, um Partikel des gewünschten körnigen Süßstoffes mit einem Durchmesser enthalten zwischen 150 und 500 µm zu erhalten.

8. Verfahren zur Herstellung eines süßenden Mittels gemäß einem der Ansprüche 1 bis 5, welches die folgenden Schritte umfaßt:
a) Herstellen von Partikeln von Süßstoff mit einem mittleren Durchmesser enthalten zwischen 150 und 500 µm, umfassend die Schritte der:
a1) Granulation in feuchtem Zustand in einem im Durchlaufverfahren arbeitenden Granulierapparat, in dessen oberem Teil man kristalline Saccharose mit einem mittleren Durchmesser enthalten zwischen 80 und 100 µm mit einem Teil des starken Süßstoffes mit einem mittleren unteren Durchmesser von ungefähr 500 µm und gegebenenfalls einem Teil von ergänzendem Trägermaterial, die eventuell mit der kristallinen Saccharose vorgemischt sind, einspeist, und man eine Zugabe von Wasser merklich in gleicher Höhe mit der Einspeisung der kristallinen Ausgangsprodukte vornimmt, wobei heiße Luft aufsteigend in den Granulierapparat geblasen wird;
a2) Trocknen und Abkühlen in einer mit dem unteren Teil des Granulierapparates verbundenen Wirbelschicht der körnigen Teilchen des im Schritt a1) gebildeten Süßstoffes;
a3) Sieben der aus Schritt a2) stammenden Partikel, um Partikel von körnigem Süßstoff mit einem mittleren Durchmesser enthalten zwischen 150 und 500 µm zu erhalten;
b) Mischen der aus Schritt a3) stammenden Partikel des körnigen Süßstoffes mit dem Rest des starken Süßstoffes in Pulverform und des gesamten oder dem Rest des gegebenenfalls ergänzenden Trägermaterials unter gemäßigten Bedingungen in einer ausreichenden Zeit, um das gewünschte Produkt zu erhalten.

9. Verfahren gemäß Anspruch 7, mit dem zusätzlichen Schritt des:
b) Mischens von körnigen Partikeln des Süßstoffes stammend aus Schritt a3) mit der Gesamtheit des ergänzenden Trägermaterials unter gemäßigten Bedingungen in einer ausreichenden Zeit, um das gewünschte Erzeugnis zu erhalten, wenn das ergänzende Trägermaterial nicht im Schritt a1) zugeführt worden ist.

10. Verfahren gemäß einem der Ansprüche 6 bis 9, in dem die Zugabe von Wasser im Schritt a1) in der Injektion von Wasserdampf besteht.

11. Verfahren gemäß einem der Ansprüche 6 bis 9, in dem die Zugabe von Wasser im Schritt a1) in der Zerstäubung von Wasser oder einer Granulatlösung besteht.

12. Verfahren gemäß Anspruch 11, in dem die Granulatlösung ein Zuckersirup ist.

13. Verfahren gemäß Anspruch 11, in dem die Granulatlösung eine Lösung des ergänzenden Trägermaterials ist beispielsweise einer Lösung eines Geliermittels ist.
